# EUROPÄISCHE PATENTSCHRIFT

(11) **EP 1 155 240 B1**
(45) Veröffentlichungstag und Bekanntmachung des Hinweises auf die Patenterteilung: **30.11.2005**
(21) Anmeldenummer: 00991181.9
(22) Anmeldetag: 13.12.2000
(51) Int. Cl.: F04C 2/08, F04C 2/18, F04C 13/00

(54) **Medizinische Zahnradpumpe**
Medical gear pump
Pompe médicale à engrenages

(30) Priorität: 23.12.1999 DE 19962498
(43) Veröffentlichungstag der Anmeldung: 21.11.2001
(73) Patentinhaber: Storz-Endoskop GmbH, 8200 Schaffhausen (CH)
(72) Erfinder: ROST, Axel, 78244 Gottmadingen (DE); HENES, Rudolf, CH-8200 Schaffhausen (CH)
(74) Vertreter: Weller, Wolfgang
(86) Internationale Anmeldenummer: PCT/EP2000/012633
(87) Internationale Veröffentlichungsnummer: WO 2001/048382

(56) Entgegenhaltungen:
- DE-A- 19 725 462
- DE-C- 460 962
- DE-U- 8 315 309
- FR-A- 1 308 375
- US-A- 2 869 473

## Beschreibung

Die Erfindung betrifft eine medizinische Zahnradpumpe zum Saugen und Spülen, mit einem Pumpenkörper, der ein topfartiges Pumpengehäuse mit zwei zylindrischen Öffnungen aufweist, in denen zwei kämmende Zahnräder aufgenommen sind, nämlich ein treibendes Zahnrad und ein mitlaufendes Zahnrad, wobei das treibende Zahnrad zapfenlagerfrei in der entsprechenden Öffnung aufgenommen ist, wobei die Öffnungen einerseits mit einem Einlaß und andererseits mit einem Auslaß verbunden sind, und mit einem Deckel zum Verschließen des topfartigen Pumpengehäuses.

Eine derartige medizinische Zahnradpumpe ist aus der DE 197 25 462 A1 bekannt.

Bei der dort beschriebenen medizinischen Zahnradpumpe zum Saugen und Spülen sind beide Zahnräder, die über eine Schrägverzahnung miteinander kämmen, zapfenlagerfrei in den Öffnungen des Pumpenkörpers aufgenommen. Der topfartige Pumpenkörper ist über einen Deckel abgeschlossen, durch den ein Kupplungszapfen des treibenden Zahnrades durchreicht. Jede Öffnung steht mit einem Einlaßstutzen und mit einem Auslaßstutzen in Verbindung. Diese bilden somit einen Einlaß- bzw. einen Auslaß der medizinischen Zahnradpumpe.

Der Zusammenbau aus Pumpengehäuse, Deckel und den darin aufgenommenen kämmenden Zahnrädern bildet einen kompakten Pumpenkörper, der über einen Bajonettanschluß mit einem Antriebskörper verbindbar ist, und zwar derart, daß dann der vom treibenden Zahnrad vorstehende Kupplungszapfen in einen entsprechenden Kupplungsschlitz des Antriebskörpers eingreift.

Zum Reinigen der medizinischen Zahnradpumpe wird der Pumpenkörper über die Bajonettverbindung vom Antriebskörper entriegelt, der Deckel des Pumpengehäuses abgenommen, so daß dann die beiden Zahnräder aus den Öffnungen des Pumpenkörpers herausgezogen werden können.

Nach dem Reinigen und Sterilisieren können die beiden Zahnräder wieder eingeschoben, der Deckel aufgesetzt und der so montierte Pumpenkörper wieder auf den Antriebskörper aufgesetzt werden.

Um keine zahlreichen Bakteriennischen zu schaffen und das Reinigen zu erleichtern, ist bei dieser medizinischen Zahnradpumpe vorgesehen, daß beide Zahnräder zapfenlagerfrei in den Öffnungen aufgenommen sind.

Sind die Zahnräder vom Pumpengehäuse abgenommen, sind im Innern des Pumpengehäuses lediglich die zylindrischen Öffnungen vorhanden, die einfach zu reinigen und zu sterilisieren sind.

Im praktischen Einsatz wurde nun festgestellt, daß das mitlaufende, also das nicht direkt angetriebene Zahnrad beim Betrieb nicht nur durch den Differenzdruck zwischen Einlaß und Auslaß, sondern auch durch den Antrieb des treibenden Zahnrades stark gegen die Innenwandung des Pumpengehäuses gedrückt wird. Dieser Umstand kann bei hohem Durchflußwiderstand zu einem erhöhten Verschleiß durch Abrieb führen, wenn die Materialpaarung des mitlaufenden Rades zum Gehäuse nicht für optimale Gleitverhältnisse gewählt ist oder die Passungen der Zahnräder zu den Gehäusebohrungen nicht präzise gefertigt sind. Bei Dauer-Betrieb unter hoher Belastung kommt es zu einer relativ starken Wärmeentwicklung innerhalb des Pumpengehäuses. Als weitere Folge wird ein relativ höheres Drehmoment benötigt, um hohe Förderdrücke zu schaffen. Dieses erhöhte Drehmoment stellt jedoch höhere Ansprüche an die Festigkeit des Kupplungs- bzw. Antriebszapfens des treibenden Zahnrades. Um diesem entgegenzuwirken, kann der Kupplungszapfen mit einem relativ großen Durchmesser versehen werden, was jedoch einen relativ hohen Verschleiß an der Wellendichtung in Folge einer erhöhten Umfangsgeschwindigkeit nach sich zieht. Der Kupplungszapfen steht ja vom Pumpenkörper vor, er muß daher über eine Wellendichtung durch den Boden des Pumpenkörpers hindurchgeführt werden.

Ist die Zahnradpumpe für einen Mehrfach- oder Dauereinsatz vorgesehen, müssen also optimale Materialpaarungen zwischen dem Gehäuse und den darin drehenden Zahnrädern vorgesehen werden, und zwar entsprechend harte Materialien mit einer sehr guten Gleitfähigkeit.

Dies führt zu einem relativ hohen Materialaufwand und benötigt exakt gearbeitete Bauteile.

Aus der FR-A-1 308 375 ist eine Zahnradpumpe zum Fördern von brennbaren Kraftstoffen bekannt.

In einem Pumpengehäuse sind zwei kämmende Zahnräder aufgenommen, nämlich ein treibendes Zahnrad und ein mitlaufendes Zahnrad. Das mitlaufende Zahnrad ist auf einem Zapfen aufgenommen.

Zur Abdichtung der Zahnradkammer gegenüber dem Antriebsstrang zum Verhindern von Durchtritt der brennbaren Flüssigkeiten in diesen Bereich ist vorgesehen, das treibende Zahnrad samt dem Kupplungszapfen, auf dem dieses sitzt, über eine Feder in axialer Richtung mit einer Kraft zu beaufschlagen.

Es ist daher Aufgabe der vorliegenden Erfindung, einen Pumpenkörper zu schaffen, der bei guter Pumpenleistung günstiger herzustellen ist.

Erfindungsgemäß wird die Aufgabe dadurch gelöst, daß von einem Boden des Pumpengehäuses ein Zapfen vorsteht, auf den das mitlaufende Zahnrad aufgeschoben ist, und daß der Zapfen sich konisch zerjüngt.

Diese Maßnahme hat nun den Vorteil, daß durch den Führungszapfen das mitlaufende Zahnrad durch den Zapfen so weit geführt ist, daß, außer im Rahmen vorgesehener Toleranzen, das mitlaufende Zahnrad vom treibenden Zahnrad nicht im Übermaß an die Innenwand des Pumpengehäuses gedrückt wird.

Ein konischer Zapfen hat herstellungstechnisch den Vorteil wesentlich einfacher von einem Spritzwerkzeug als ein zylindrischer Zapfen abziehbar zu sein, und die Konizität sorgt auch für eine einfache Zentrierung des Zahnrades bei der Montage und im Betrieb.

Dadurch brauchen dann nicht besonders verschleißfeste und aufwendig bearbeitete Materialien für die Zahnräder herangezogen werden, sondern es können wesentlich kostengünstigere Materialien verwendet werden. Dasselbe gilt für das Material des Pumpengehäuses.

Presskraftspitzen, die von der Wand der Gehäuse-Öffnungen auf die geschwungenen Linienstücke der weichelastischen Zahnspitzen des stärker belasteten mitlaufenden Zahnrades einwirken, werden innerhalb des elastischen Bereiches des Zahnradmaterials durch den Zapfen abgefangen.

Materialabrieb am angetriebenen Zahnrad wird so wirksam verhindert. Ein mögliches Taumeln der Zahnräder innerhalb des Spieles der sich überlappenden Öffnungen wird stark reduziert.

Dies kann besonders dafür genutzt werden, daß ein Pumpenkörper für den Einmalgebrauch geschaffen werden kann, d.h. die Anforderung an die Materialien bestehen lediglich darin, daß ein einmaliger Gebrauch sicher gewährleistet ist. Dies eröffnet nun die Möglichkeit, kostengünstige Spritzgußmaterialien in relativ großen Toleranzbereichen heranzuziehen, um sowohl Pumpengehäuse als auch Zahnräder herzustellen.

Die einfache Handhabung und Montage wird dabei erleichtert, da der Zapfen als Orientierungsmerkmal und Zentrierhilfe für das nicht angetriebene Zahnrad bei der Montage dient.

Nach dem Gebrauch der Pumpe kann der Pumpenkörper über die Bajonettverbindung vom Antriebskörper abgedreht und verworfen, und für den nächsten Einsatz der Pumpe kann ein neuer Pumpenkörper aufgesetzt werden.

In einer weiteren Ausgestaltung der Erfindung ist der Zapfen an den Boden des Pumpengehäuses angegossen.

Diese Maßnahme hat den Vorteil, daß der Lagerzapfen gleich bei der Herstellung des Pumpengehäuses mit angegossen bzw. angespritzt wird, so daß ein besonders einfaches und kostengünstiges Herstellen des Pumpengehäuses ermöglicht ist.

Sowohl das treibende als auch das mitlaufende Zahnrad können als einfache Spritzgußteile ausgebildet werden, die dann in ein ebenfalls als Spritzgußteil ausgebildetes Pumpengehäuse eingeschoben und über den Deckel verschlossen werden. Diese Teile können technisch wenig aufwendig und kostengünstig hergestellt werden, so daß ein Pumpenkörper für den Einmalgebrauch zur Verfügung steht, oder dennoch auch bei relativ müßigen Antriebsleistungen eine sichere und ausreichende Pumpleistung sicherstellt.

Es versteht sich, daß die vorstehend genannten und die nachstehend noch zu erläuternden Merkmale nicht nur in den jeweils angegebenen Kombinationen, sondern auch in anderen Kombinationen oder in Alleinstellung verwendbar sind, ohne den Rahmen der vorliegenden Erfindung zu verlassen.

Die Erfindung wird nachfolgend anhand eines ausgewählten Ausführungsbeispiels in Zusammenhang mit den beiliegenden Zeichnungen näher beschrieben und erläutert. Es zeigen:
- Fig. 1: einen Schnitt durch einen Pumpenkörper längs der Ebenen der Drehachsen der Zahnräder und
- Fig. 2: einen Schnitt längs der Linie II-II in Fig. 1.

Ein in den Fig. 1 und 2 dargestellter Pumpenkörper ist in seiner Gesamtheit mit der Bezugsziffer 10 versehen.

Der Pumpenkörper 10 weist ein topfartiges Pumpengehäuse 12 auf, das bodenseitig über einen einstückig damit verbundenen Boden 14 verschlossen ist. Das Pumpengehäuse ist als KunststoffSpritzteil ausgebildet, bspw. aus dem Material PC Macrolon, wie es von der Firma Bayer, Deutschland, angeboten wird.

An der offenen Seite kann das topfartige Pumpengehäuse 12 über einen Deckel 16 verschlossen werden. Eine um den Deckel 16 umfänglich umlaufende Dichtung 17 sorgt für einen dichten Abschluß des Innenraums des Pumpengehäuses 12.

Im Pumpengehäuse 12 sind, wie das insbesondere aus Fig. 2 ersichtlich ist, zwei zylindrische sich überschneidende Öffnungen 18 und 20 ausgespart.

Die Öffnungen 18 und 20 stehen einerseits mit einem Einlaßstutzen 22 in Verbindung, der seitlich vom Pumpengehäuse 12 absteht. Andererseits sind die Öffnungen 18 und 20 mit einem Auslaßstutzen 24 verbunden, der ebenfalls seitlich absteht und sich auf derselben Höhe und parallel zum Einlaßstutzen 22 erstreckt.

Dadurch ist einmal ein Einlaß 26 geschaffen, über den eine Flüssigkeit in das Pumpengehäuse 12 angesaugt werden kann. Dementsprechend ist ein Auslaß 28 geschaffen, über die die Flüssigkeit abgeführt werden kann.

In der Öffnung 18 sitzt ein Zahnrad 30, das auf seiten des Dekkels 16 mit einem axial vorstehenden Kupplungszapfen 32 versehen ist.

Der Kupplungszapfen 32 reicht durch eine Öffnung 34 im Deckel 16 hindurch und steht von diesem ab. Eine Dichtung 36 umgibt den Kupplungszapfen 32, so daß ein dichter Abschluß zur Innenseite des Pumpengehäuses gewährleistet ist.

Das Zahnrad 30 ist somit das treibende Zahnrad.

Wie insbesondere aus der Schnittdarstellung von Fig. 1 zu entnehmen, steht von der Innenseite des Bodens 14 ein Zapfen 40 vor, der leicht konisch ausgebildet ist und direkt an den Boden 14 angespritzt ist, also schon bei der Herstellung des Pumpengehäuses 12 mit angegossen wird.

Auf den Zapfen 40 ist ein zweites Zahnrad 42 aufgeschoben, also der Zapfen 40 greift in dessen mittige Lageröffnung 41 ein.

Beide Zahnräder 30 bzw. 42 sind jeweils mit einer Schrägverzahnung 44 und 46 versehen und kämmen miteinander, wie das an sich aus der eingangs erwähnten DE 197 25 462 A1 bekannt ist, so daß insoweit auf diese Anmeldung direkt Bezug genommen wird.

Das Zahnrad 42 ist somit das mitlaufende Zahnrad.

Das Pumpengehäuse 12 ist an seiner Außenseite im Bereich des Deckels 16 mit einer Bajonettführung 48 versehen.

Der Kupplungszapfen 32 des treibenden Zahnrades 30 kann direkt an dieses Zahnrad 30 angespritzt sein und entweder aus einem metallischen Material oder aus dem Kunststoffmaterial bestehen, aus dem das angetriebene Zahnrad 30 hergestellt ist.

Das äußere Ende des Kupplungszapfens 32 ist als Schlitzzapfen ausgebildet und wird dementsprechend von einer hier nicht näher dargestellten Schlitzkupplung des Antriebskörpers der Pumpe beim Schließen der Bajonettverbindung in Verbindung gebracht, wie das ebenfalls aus der eingangs erwähnten DE 197 25 462 A1 bekannt ist.

Anders ausgedrückt, der Pumpenkörper 10 kann auf einen an sich bekannten Antriebskörper aufgesetzt werden. Dabei erfolgt die Kupplung ohne weiteres Dazutun.

Aufgrund des Zapfens 40 ist eine Führung des mitlaufenden Zahnrades 44 beim Betrieb dahingehend gewährleistet, daß dieses Zahnrad durch den Differenz- bzw. Antriebsdruck nicht einem starken Verschleiß ausgesetzt ist, insbesondere weil keine intensive Reibung, sei es umfänglich, sei es stirnseitig, mit der Innenseite des Pumpengehäuses 12 stattfindet.

Der Pumpenkörper 10 kann als Wegwerfteil ausgebildet sein, d.h., nach einem einmaligen Gebrauch braucht er nicht zerlegt und gereinigt werden, sondern kann weg geworfen werden. Es ist aber auch möglich, bei Auswahl entsprechend haltbarer Materialien den Pumpenkörper 10 zu zerlegen, die Einzelteile zu reinigen und zu sterilisieren und wieder zu einem in den Figuren dargestellten Pumpenkörper 10 zusammenzubauen.

## Patentansprüche

1. Medizinische Zahnradpumpe zum Saugen und Spülen, mit einem Pumpenkörper (10), der ein topfartiges Pumpengehäuse (12) mit zwei zylindrischen Öffnungen (18, 20) aufweist, in denen zwei kämmende Zahnräder (30, 42) aufgenommen sind, nämlich ein treibendes Zahnrad (30) und ein mitlaufendes Zahnrad (42), wobei das treibende Zahnrad (30) zapfenlagerfrei in der entsprechenden Öffnung (18) aufgenommen ist, wobei die Öffnungen (18, 20) einerseits mit einem Einlaß (26) und andererseits mit einem Auslaß (28) verbunden sind, und mit einem Deckel (16) zum Verschließen des topfartigen Pumpengehäuses (12), **dadurch gekennzeichnet, daß** von einem Boden (14) des Pumpengehäuses (12) ein Zapfen (40) vorsteht, auf den das mitlaufende Zahnrad (42) aufgeschoben ist, und daß der Zapfen (40) sich konisch verjüngt.

2. Medizinische Zahnradpumpe nach Anspruch 1, **dadurch gekennzeichnet, daß** der Zapfen (40) an den Boden (14) angegossen ist.

## Claims

1. Medical gear pump for sucking and irrigating, comprising a pump body (10) having a pot-like pumping house (12) comprising two cylindrical openings (18, 20) into which two meshing gearwheels (30, 42) are housed, namely a driving gearwheel (30) and a driven gearwheel (42), wherein the driving gearwheel (30) is housed in the respective opening (18) without a pivot bearing, and wherein the openings (18, 20) are connected to an inlet (26) at one side and to an outlet (28) at an other side, and having a lid (16) for closing the pot-like pumping house (12), **characterized in that** a trunnion (40) protrudes from a bottom (14) of the pumping house (12), onto which trunnion (40) the driven gearwheel (42) is mounted, and **in that** the trunnion (40) is conically.

2. Medical gear pump of claim 1, **characterized in that** the trunnion (40) is molded to the bottom (14).

## Revendications

1. Pompe médicale à engrenages destinée à aspirer et rincer, comportant un corps de pompe (10), qui comporte un carter (12) en forme de cuve avec deux ouvertures (18, 20) cylindriques, dans lesquelles sont logées deux roues dentées (30, 42) engrenant, à savoir une roue dentée motrice (30) et une roue dentée entraînée (42), la roue dentée motrice (30) étant logée sans coussinet de tourillon dans l'ouverture (18) correspondante, les ouvertures (18, 20) communiquant, d'une part, avec une entrée (26) et, d'autre part, avec une sortie (28), et comportant un couvercle (16) destiné à fermer le carter (12) en forme de cuve de la pompe, **caractérisée en ce qu'**un tourillon (40), sur lequel est montée la roue dentée entraînée (42), s'avance en saillie sur un fond (14) du carter (12) de la pompe, et **en ce que** le tourillon (40) se rétrécit en forme de cône.

2. Pompe médicale à engrenages selon la revendication 1, **caractérisée en ce que** le tourillon (14) fait corps avec le fond (14).
